# EUROPÄISCHE PATENTSCHRIFT

(11) **EP 2 178 412 B1**
(45) Veröffentlichungstag und Bekanntmachung des Hinweises auf die Patenterteilung: **16.02.2011**
(21) Anmeldenummer: 08757290.5
(22) Anmeldetag: 02.07.2008
(51) Int. Cl.: A45B 9/02, A63C 11/22

(54) **HANDSCHLAUFE FÜR EINEN STOCK**
HAND STRAP FOR A STICK OR POLE
DRAGONNE POUR UN BÂTON

(30) Priorität: 12.07.2007 CH 11272007
(43) Veröffentlichungstag der Anmeldung: 28.04.2010
(73) Patentinhaber: Lekisport AG, 6340 Baar (CH)
(72) Erfinder: LENHART, Klaus, 73275 Ohmden (DE)
(74) Vertreter: Bremi, Tobias Hans
(86) Internationale Anmeldenummer: PCT/CH2008/000297
(87) Internationale Veröffentlichungsnummer: WO 2009/006746

(56) Entgegenhaltungen:
- EP-A- 1 036 579
- WO-A-02/062434
- DE-U1- 20 118 232
- DE-U1-202005 001 532
- US-B1- 6 264 242

## Beschreibung

### TECHNISCHES GEBIET

Die vorliegende Erfindung betrifft eine Handschlaufe für einen Stock, insbesondere bevorzugt für einen Skistock, einen Nordic-Walking-Stock, einen Langlaufstock oder einen Wanderstock. Es handelt sich um eine Handschlaufe, welche eine Einführungsöfnung für die Hand, eine erste Austrittsöffnung für den Handrücken resp. die Finger und eine zweite Austrittsöffnung für den Daumen aufweist, wobei die Befestigung der Handschlaufe an einem Stockgriff eines Stockes wenigstens mittelbar über einen zwischen Daumen und den anderen Fingern geführten Streifen erfolgt, und wobei die Handschlaufe im Bereich zwischen Einfiihrungsöffnung für die Hand und erster Austrittsöffnung für den Handrücken eine variabel festlegbare erste Befestigungsvorrichtung aufweist.

### STAND DER TECHNIK

Sportliche Aktivitäten unter Zuhilfenahme von Stöcken erfreuen sich zunehmender Beliebtheit. So beispielsweise das Skilaufen, Langlaufen, Wandern sowie neuerdings insbesondere das so genannte Nordic Walking.

Im Bereich der dabei verwendeten Stöcke sind in der letzten Zeit erhebliche Fortschritte gemacht worden. So wurden beispielsweise Stöcke entwickelt, bei denen die Handschlaufe lösbar am Stockgriff befestigt werden kann. So beispielsweise in der EP-A-1036579 und in der DE 20 2005 001 532 U1 beschrieben. Derartige Konstruktionen erlauben es, Handschlaufen zu verwenden, welche fest an der Hand respektive am Handgelenk befestigt werden, und welche kurzzeitig vom Stock gelöst werden können, sofern nur ein kurzzeitiger Unterbruch der sportlichen Aktivität gewünscht ist.

Entsprechend wurden auch die verwendeten Handschlaufen weiterentwickelt, so beispielsweise, wie dies in der Einleitung genannt wurde, indem derartige Handschlaufen heutzutage beispielsweise über einen Klettverschluss an der Hand befestigt werden, und, um bei der sportlichen Aktivität so wenig wie möglich zu stören, sehr schlank oder alternativ auch als ganzer Handschuh ausgebildet sind.

### DARSTELLUNG DER ERFINDUNG

Der Erfindung liegt demnach u.a. die Aufgabe zugrunde, eine verbesserte Handschlaufe für einen Stock zur Verfügung zu stellen. Insbesondere geht es um die Verbesserung einer Handschlaufe, welche nicht nur locker um die Hand respektive das Handgelenk gelegt ist, sondern welche fest mit der Hand verbunden wird. Insbesondere ist es von Vorteil, wenn sich die Handschlaufe der Hand des Benutzers optimal anpasst. Beispielsweise für die Verwendung durch einen Biathlethen ist es wichtig, dass die Handschlaufe den Benutzer nicht stört bzw. in seiner Bewegungsfreiheit einschränkt, und somit eine besonders gute Passform aufweist, da die Handschlaufe zum Schiessen an der Hand behalten wird und eine möglichst grosse Flexibilität der Hand ermöglichen sollte. Konkret geht es also um die Verbesserung einer Handschlaufe für einen Stock, insbesondere bevorzugt für einen Skistock, einen Nordic-Walking-Stock, einen Langlaufstock oder einen Wanderstock, wobei die Handschlaufe eine Einführungsöffnung für die Hand aufweist, eine erste Austrittsöffnung für den Handrücken und eine zweite Austrittsöffnung für den Daumen. Die Befestigung der Handschlaufe erfolgt an einem Stockgriff des Stockes wenigstens mittelbar über einen zwischen Daumen und den anderen Fingern geführten Streifen, und die Handschlaufe weist im Bereich zwischen Einführungsöffnung für die Hand und erster Austrittsöffnung für den Handrücken eine variabel festlegbare erste Befestigungsvorrichtung auf.

Eine Lösung dieser Aufgabe wird dadurch erreicht, dass eine Handschlaufe für einen Stock, insbesondere bevorzugt für einen Skistock, einen Nordic-Walking-Stock, einen Langlaufstock oder einen Wanderstock zur Verfügung gestellt wird, welche im Bereich zwischen der Einführungsöffnung für die Hand und der Daumenaustrittsöffnung einen Steg aufweist, der sowohl einen nicht-elastischen Bereich als auch einen (gummi-)elastischen bzw. dehnungsweichen Verbreiterungsbereich aufweist. Der handgelenkseitig nicht-elastische Bereich des Stegs kann beispielsweise durch ein in sich steifes Material, oder durch eine Verstärkung des Materials, beispielsweise durch ein aufgenähtes Band, ausgebildet sein. Der elastische Verbreiterungsbereich kann an den nicht-elastischen Bereich angenäht und/oder aufgeklebt sein, oder über ein dem elastischen und dem nicht-elastischen Bereichen gemeinsames Material einstückig an den nicht-elastischen Bereich angeformt sein, sodass beispielsweise der Steg an seiner Innenseite ein durchgehendes Materialstück aufweist, an der Aussenseite aber zwei optisch und in Bezug auf das Material unterschiedliche Bereiche aufweist, welche unterschiedliche elastische Eigenschaften haben.

Der elastische Verbreiterungsbereich schützt vor einem Einschneiden des handgelenksseitig verstärkten Bereich, insbesondere dann, wenn dieser, wie es optional möglich ist, verstellbar, beispielsweise durch ein Gurtband mit Klettverschluss, ausgebildet ist. Somit wird erreicht, dass der Steg zwischen der Einführungsöffnung für die Hand und der zweiten Austrittsöffnung für den Daumen handgelenksseitig steif bzw. hart oder dehnungsfest ausgebildet ist, und somit eine gute Kraftübertragung von der Hand auf den Stock erlaubt, und daumenseitig dehnungsweich ausgestaltet ist, was eine genaue Anpassung an die Handform des Trägers ermöglicht und gleichzeitig vor einer durch Reibung verursachte Verletzung der Hand durch den dehnungsharten Bereich schützt. Die vorgeschlagene Handschlaufe ist wesentlich flexibler in Bezug auf die Anpassung an unterschiedliche Handgrössen und Handformen bzw. Handschuhgrössen und Handschuhformen.

Insbesondere wird eine Handschlaufe vorgestellt, bei welcher der elastische Verbreiterungsbereich daumenseitig vom nicht-elastischen Bereich am Steg zwischen der Einführungsöffnung und der Daumenaustrittsöffnung angeordnet ist.

Eine weitere bevorzugte Ausführungsform ist dadurch gekennzeichnet, dass der elastische bzw. dehnungsweiche Verbreiterungsbereich, welcher zwischen der Einführungsöffnung für die Hand und der zweiten Austrittsöffnung für den Daumen daumenseitig von dem zum Handgelenk hin verstärkten Bereich angeordnet ist, als gummielastisches Gurtband oder gummielastischer Streifen, beispielsweise aus Neopren oder ähnlichem Material ausgebildet ist. Vorzugsweise weist der Verbreiterungsbereich eine Breite im Bereich von 0.5 - 4 cm, bevorzugt von 1 - 2 cm auf.

Dabei ist hervorzuheben, dass abgesehen von dem genannten erfindungsgemässen Verbreiterungsbereich die Handschlaufe hauptsächlich bevorzugt aus einem im wesentlichen nicht dehnbaren Material besteht (z.B. Träger aus Kunststoffgewebe o.ä.), d.h. es handelt sich bevorzugt nicht um eine als Ganzes dehnungsweich ausgestaltete Handschlaufe (z.B. aus Neopren), da solche für sportliche Anwendungen normalerweise keine genügende Kraftübertragung erlauben, wobei die Handschlaufe aber mindestens im Bereich zwischen Einführungsöffnung für die Hand und der Austrittsöffnung für den Daumen einen dehnungsweichen Bereich aufweist. Die Schlaufe kann auch derart gestaltet sein, dass sie als ganzes dehnungsweich ausgebildet ist, (beispielsweise aus Neopren), aber eine integrale Verstärkung aufweist, beispielsweise in Form von aussenseitig insbesondere in Zugrichtung aufgenähten Bändern oder Streifen aus einem im wesentlichen nicht dehnbaren Material.

Gemäss einer weiteren bevorzugten Ausführungsform bildet eine mindestens teilweise die Innenseite der Handschlaufe bedeckende Schicht den elastischen Verbreiterungsbereich. Dabei ist vorteilhafterweise die Innenseite der Handschlaufe mindestens teilweise mit einem elastischen Material ausgestaltet. Der elastische Verbreiterungsbereich kann aus demselben Material bestehen, welches die Innenseite der Handschlaufe mindestens teilweise bedeckt. Beispielsweise kann die Innenseite der Handschlaufe mit einer Schicht aus Neopren überzogen oder vernäht sein. In diesem Fall sind mehrere Teile der Handschlaufe innen von einer solchen Neoprenschicht bezogen, und jene Teile, welche eine Verstärkung benötigen, sind verstärkt. Ein erhöhter Tragkomfort kann beispielsweise erreicht werden, indem der Steg zwischen der Einführungsöffnung für die Hand und der Austrittsöffnung für den Daumen auf der Aussenseite und/oder der Innenseite einen aufgenähten Neoprenaufsatz aufweist. Dabei weist der dehnungsweiche Bereich zwischen der Einführungsöffnung für die Hand und der zweiten Austrittsöffnung für den Daumen nur diese sonst für den Innenbezug verwendete Neoprenschicht auf. Die Neoprenschicht bildet somit durch ein Hervortreten unter den festeren Bereichen den erfindungsgemässen dehnungsweichen Bereich.

Des Weiteren ist es bevorzugt, dass die erste daumenseitige Kante des elastischen Verbreiterungsbereichs im nicht an einer Hand angezogenen Zustand der Handschlaufe länger ist als eine zweite Kante des nicht-elastischen Bereichs, welche dem elastischen Verbreiterungsbereich zugewandt und mit diesem verbunden ist. Dies ist insbesondere dann der Fall, wenn der elastische Verbreiterungsbereich im nicht an einer Hand angezogenen Zustand entspannt, d.h. nicht vorgespannt ist.

Zudem ist es von Vorteil, wenn der nicht-elastische Bereich eine Breite von 0.5 - 4 cm, bevorzugt von 1 - 2 cm aufweist und im Wesentlichen von einem Gurtband oder einem nicht-dehnungsfähigen Gewebestreifen gebildet wird.

Der elastische Verbreiterungsbereich steht bevorzugtermassen 0.5 bis 4 cm, insbesondere bevorzugt 1-2 cm daumenseitig über den nicht-elastischen Bereich vor und untergreift diesen wenigstens im Übergangsbereich zwischen elastischem Verbreiterungsbereich und nicht-elastischem Bereich.

Gemäss einer weiteren bevorzugten Ausführungsform weist der Steg zwischen der Einführungsöffnung und der Daumenaustrittsöffnung am nicht-elastischen Bereich eine variabel festlegbare zweite Befestigungsvorrichtung auf. Dabei ist eine solche zweite Befestigungsvorrichtung bevorzugt auf der Aussenseite der Handschlaufe am dehnungsharten Bereich angeordnet, während darunter, zwecks erhöhtem Tragekomfort, ein gummielastischer Bereich angeordnet sein kann, beispielsweise aus dem gleichen Material geformt wie der daumenseitig benachbarte dehnungsweiche Bereich des Stegs und vorzugsweise einstückig an diesen angeformt.

Nach einer nächsten bevorzugten Ausführungsform ist mindestens die erste Befestigungsvorrichtung als Gurtband mit Klettverschluss ausgebildet, welches bevorzugt durch einen Befestigungsbügel geschlauft ist. Diese kann entweder einseitig befestigt sein und auf der anderen Seite über einen Klettverschluss festgelegt werden, oder aber es ist, wie bevorzugt, möglich, diese Gurtbänder einseitig zu fixieren (z.B. aufnähen, kleben etc.), auf der anderen Seite durch einen an dieser anderen Seite befestigten Befestigungsbügel zu schlaufen und wieder zurück in Richtung zur ersten Seite zu führen und dort mit einer Klettverbindung zu fixieren. Eine besonders bevorzugte Ausführungsform der Erfindung ist dadurch gekennzeichnet, dass die erste Befestigungsvorrichtung als Gurtband mit Klettverschlüssen ausgebildet ist, welche durch einen Befestigungsbügel geschlauft sind, wobei der Befestigungsbügel an der Oberseite der Handschlaufe angeordnet ist, das heisst im wesentlichen auf der Aussenseite des auf dem Handrücken liegenden Bereiches zwischen den drei Öffnungen der Handschlaufe. Diese Anordnung erlaubt eine möglichst einfache, intuitive und gleichzeitig präzise Festlegung des einstellbaren Bereichs mit der anderen Hand. Bei Vorhandeinsein einer zweiten Befestigungsvorrichtung ist die zweite Befestigungsvorrichtung bevorzugterweise ebenfalls als Gurtband mit Klettverschluss ausgebildet. Insbesondere bevorzugt ist der Befestigungsbügel an der Oberseite der Handschlaufe aussen angeordnet.

Vorzugsweise weist mindestens ein Bereich der Handschlaufe eine Verstärkung auf. Insbesondere kann diese Verstärkung durch Aufnäher eines steifen Materials erreicht werden. Es ist aber auch möglich, eine Versteifung zu erreichen, indem an den zu versteifenden Stellen einfach zwei gleiche Materiallagen übereinander angeordnet sind. Besonders vorteilhaft ist eine Verstärkung entlang der Einführungsöffnung für den Arm bzw. die Hand. Es können aber beispielsweise auch Verstärkungen am Diagonalband oder am Streifen zwischen Daumen und Zeigefinger angeordnet sein. Das zur Verstärkung verwendete Material kann zusätzlich oder alternativ zum Aufnähen auch aufgeklebt sein. Bevorzugterweise, insbesondere in Bezug auf den Tragekomfort, befindet sich das verstärkende Material an der Aussenseite der Handschlaufe. Es ist aber auch möglich, die Verstärkungen an der Innenseite vorzusehen.

Zur Befestigung einer erfindungsgemässen Handschlaufe am Stockgriff sind unterschiedliche Möglichkeiten denkbar. Bevorzugtermassen ist zur Befestigung der Handschlaufe am Stockgriff am Streifen der Handschlaufe ein Kupplungselement vorgesehen, welches selbsteinrastend im oder am Stockgriff in einem lösbaren Mechanismus befestigt werden kann. Solche Kupplungselemente sind aus dem Stand der Technik bekannt, so beispielsweise aus der EP-A-1 036 579, DE-A-196 36 852, der WO-A-2004/052476 bekannt resp. in den Anmeldungen PCT/CH 2005/000729 oder der PCT/CH 2005/000728 der Anmelderin beschrieben.

Das Kupplungselement zur selbsteinrastenden aber lösbaren Befestigung im oder an einem Stockgriff kann am Streifen zwischen Daumen und Zeigefinger vorgesehen sein. Dabei handelt es sich bevorzugtermassen um ein (mehrfach) gezahntes steifes Element, eine hakenartige Vorrichtung oder um eine insbesondere bevorzugt flexible Schlaufe oder Öse, welche vorteilhafterweise im wesentlichen aus einem dehnungsarmen ggf. umflochtenen oder beschichteten drahtähnlichen Material besteht. Der Streifen zwischen Daumen und Zeigefinger kann zudem einen Verbreiterungsbereich aus biegbarem Material aufweisen, was zu einem besseren Tragekomfort führt, da der vorzugsweise verstärkte oder dehnungsharte Streifen zwischen Daumen und Zeigefinger so nicht in die Haut einschneiden kann.

Des Weiteren ist es bevorzugt, wenn die Handschlaufe an dem Rand an der Grenze zur Eintrittsöffnung für die Hand und/oder zur ersten Austrittsöffnung für den Handrücken und/oder zur zweiten Austrittsöffnung für den Daumen mit einem Polsterstreifen ausgestattet ist. Dieser Polsterstreifen ist vorzugsweise aus einem hautfreundlichen, weichen Material, wie z.B. Faserpelz, Filz, etc. Dabei kann es sein, dass dieses Material die Innenseite der Handschlaufe mindestens teilweise bedeckt, und gleichzeitig den Polsterstreifen bildet. In solch einem Fall kann die Innenschicht an den Rändern der Handschlaufe, welche an den Einführungs- und Austrittsöffnungen angeordnet sind, um die an den Rändern angeordneten steifen bzw. dehnungsharten oder verstärkten Bereiche herumgeschlagen sein und so auch auf die Aussenseite der Handschlaufe überlappen. Dies bietet einen sonderlich guten Tragekomfort, da die dehnungsharten bzw. steifen Bereiche der Handschlaufe dank des Polsters nicht in die Haut des Trägers einschneiden können.

Des Weiteren betrifft die vorliegende Erfindung eine Handschlaufe wie oben beschrieben, welche in oder an einem Stockgriff eines Stocks, bevorzugt eines Skistocks, eines Nordic-Walking-Stocks, eines Langlaufstocks oder eines Wanderstocks, mit einem selbsteinrastenden lösbaren Mechanismus befestigt ist.

Weitere bevorzugte Ausführungsformen der vorliegenden Erfindung sind in den abhängigen Ansprüchen beschrieben.

### KURZE ERLÄUTERUNG DER FIGUREN

Die Erfindung soll nachfolgend anhand von Ausfübrungsbeispielen im Zusammenhang mit den Zeichnungen näher erläutert werden. Es zeigen:
- Fig. 1: eine Ansicht einer geschlossenen Handschlaufe für eine rechte Hand, von einer Seite von vorne mit Aufsicht auf das zwischen Daumen und Zeigefinger verlaufende Band;
- Fig. 2: eine Ansicht gem. Fig.1 von einem im Vergleich zu Fig. 1 um ca. 45 Grad im Gegenuhrzeigersinn versetzten Winkel;
- Fig. 3: eine Ansicht auf die in Fig. 1 dargestellte Handschlaufe von hinten, bzw. mit Aufsicht auf jenen Teil der Handschlaufe, welcher auf der Handinnenseite zu liegen kommt ;
- Fig. 4: eine Ansicht der Aussenseite einer geöffneten rechten Handschlaufe;
- Fig. 5: eine Ansicht einer an einer rechten Hand getragenen Handschlaufe mit Blick auf die Handinnenseite;
- Fig. 6: eine Seitenansicht einer an einer rechten Hand getragenen Handschlaufe mit Blick auf den Steg bzw. auf den Daumenrücken; und
- Fig. 7: eine Ansicht einer an einer rechten Hand getragenen Handschlaufe mit Blick auf den Verstellbereich am Handgelenk bzw. auf den Handrücken.

### WEGE ZUR AUSFÜHRUNG DER ERFINDUNG

In der Folge sollen Ausführungsbeispiele zur Illustration der oben beschriebenen Erfindung dargestellt werden. Es ist dabei hervorzuheben, dass diese Ausführungsbeispiele zur Erläuterung und zur Dokumentation der Durchführbarkeit der Erfindung hinzugezogen werden sollen, nicht aber zur Einschränkung des generellen Erfindungsgedankens, wie er in den angehängten Ansprüchen definiert ist. Änderungen und Variationen des Ausführungsbeispiels, wie es in der Folge diskutiert wird, sind dem Fachmann zugänglich und ebenfalls von den Ansprüchen umfasst.

Sämtliche Figuren zeigen eine Handschlaufe für eine rechte Hand, wobei in Figuren 5-7 je eine an einer rechten Hand getragene Handschlaufe dargestellt ist.

In Fig. 1 ist eine Ansicht einer geschlossenen Handschlaufe 1 für eine rechte Hand dargestellt. Die dargestellte Handschlaufe 1 weist ein Kupplungselement 12 zur lösbaren Verbindung mit einem Stockgriff auf. Der Stock kann entweder ein Skistock, Nordic Walking Stock, Langlaufstock oder Wanderstock sein. Beispielsweise kann der Kopfbereich des Stockgriffes so geformt sein, dass er einen Dorn aufweist, welcher über einen Schlitz vom Kopfbereich des Stockgriffes abgesetzt ist. Eine in diesen Schlitz eingeführte Schlaufe 12 der Handschlaufe 1 kann in diesem Schlitz selbsteinrastend fixiert werden, und zwar beispielsweise durch eine Haltenase, welche an einem im Kopf des Stockgriffes eingelagerten Fixierelement angeformt ist. Das Fixierelement ist bevorzugterweise mit einer Federkraft beaufschlagt und verfügt an seinem oberen Ende über einen Auslöseknopf, mit welchem es gegen diese Federkraft zurückgestellt werden kann. Wird der Auslöseknopf betätigt, so kippt das Fixierelement um eine horizontale Achse und die Haltenase verschiebt sich aus dem Schlitz heraus, so dass die Befestigungsschlaufe 12 der Handschlaufe 1 aus dem Schlitz wieder entfernt werden kann.

Die eigentliche Handschlaufe 1 ist derart ausgestaltet, dass sie an der Hand des Benutzers fixiert und befestigt werden kann. Zu diesem Zweck verfügt die Handschlaufe über drei Öffnungen, nämlich über eine Einführungsöfmung 4 in der Handschlaufe zur Einführung der Hand, über eine Öffnung 3 für den Handrücken und über eine, in der Regel als kleinste Öffnung ausgestaltete Daumenöffnung 2. In Fig. 1 ist die Einführungsöffnung 4 für die Hand unten dargestellt, die Öffnung 3 der Handschlaufe für den Handrücken rechts dargestellt, und die Daumenöffnung links. Es handelt sich somit um eine Handschlaufe für die rechte Hand.

Die Handschlaufe verfügt über einen streifenartigen Bereich, welcher einen ersten im Wesentlichen nicht-elastischen Flügel 25 aufweist, der bei angezogener Handschlaufe auf dem Handrücken zwischen Daumen und Fingern angeordnet ist, und gegebenenfalls einstückig in den Streifen 19 zwischen Daumen und Fingern übergeht. Zudem geht der erste Flügel 25 auf der Handinnenfläche in das nicht-elastische, in Figur 3 mit dem Bezugszeichen 16 angegebene Diagonalband über. Zudem weist die Handschlaufe 1 einen zweiten im Wesentlichen nicht-elastischen Flügel 26 auf, welcher bei geschlossener Handschlaufe 1 über das Klettband 5 bzw. mit dem ersten Flügel 25 verbunden wird und der seinerseits auch in den handinnenflächigen Bereich der Handschlaufe 1 übergeht. Die Überbrückung zwischen den beiden Flügeln 25, 26 kann je nach Handgrösse zu einem unterschiedlichen Abstand zwischen den beiden Flügeln 25, 26 führen. Die Flügel 25, 26, sowie die anderen Bereiche der Handschlaufe 1 können auf ihrer Innenseite 20 mit einer Neopren-Einlage oder ähnlichem Material versehen sein, d.h. es ist an der Innenseite 20 eine Schicht aus Neopren oder ähnlichem Material entweder aufgenäht oder verklebt mit dem eigentlichen, in der Regel nicht elastischen Trägermaterial, welches beispielsweise aus einem Kunststoffgewebe bestehen kann. Der Streifen 19 zwischen Daumen und Zeigefinger kann eine Verbreiterung 8 aufweisen, die aus einem flexiblen und hautfreundlichen Material wie beispielsweise Leder, Kunstleder, Bandgeflecht, Stoff, Neopren, oder ähnlichem gefertigt sein kann, und sie kann auf der Innenseite der Handschlaufe aufgenäht oder aufgeklebt sein.

Der Steg 11 zwischen Einführungsöffnung 4 für die Hand und Daumenaustrittsöffnung 2 weist einen handgelenksseitigen, nicht-elastischen Bereich 14 und einen daumenseitigen, elastischen Verbreiterungsbereich 13 auf. In Figur 1 ist der daumenseitige elastische Bereich 13 oberhalb des handgelenksseitigen nicht-elastischen Bereichs 14 dargestellt, da die Einführungsöffnung für die Hand bzw. das Handgelenk in der Figur unten und die Daumenaustrittsöffnung in der Figur links oben dargestellt ist. Der Abstand zwischen der daumenseitigen Kante 28 des elastischen Verbreiterungsbereichs 13 und der daumenseitigen Kante 29 des nicht-elastischen Bereichs 14 definiert die Breite des elastischen Verbreiterungsbereichs 13. Diese kann 0.5 bis 4 cm, bevorzugt 1 bis 2 cm betragen. Die Länge des Verbreiterungsbereichs 13 ist definiert durch den entlang der daumenseitigen Kante 29 des nicht-elastischen Bereichs gemessenen Abstand quer zur Breite des Verbreiterungsbereichs 13 zwischen dem zwischen Daumen und Zeigefinger verlaufenden Streifen 19 und dem Rückenband 15, welches zwischen Daumenaustrittsöffnung 2 und dem zentralen Bereich 24 auf der der Handinnenseite angeordnet ist. Diese Länge kann ca. 1-5 cm, bevorzugt 3-5 cm betragen. Die daumenseitige Kante 28 des elastischen Verbreiterungsbereichs ist bevorzugterweise länger als die Länge entlang der daumenseitigen Kante 29 des nicht-elastischen Verbreiterungsbereichs. Handgelenksseitig vom nicht-elastischen Bereich 14 ist in Figur 1 ein Polsterstreifen vorgesehen, welcher zu einem erhöhten Tragekomfort der Handschlaufe beiträgt und verhindert, dass der nicht-elastische Bereich 14 in die Haut des Trägers einschneidet. Der elastische Verbreiterungsbereich 13 besteht vorzugsweise aus einem dehnungsweichen Material, welches sich der Form der Hand des Trägers im Bereich zwischen Daumen und Handgelenk geschmeidig anpasst. Dabei kann der elastische Verbreiterungsbereich 13 beispielsweise als gummielastisches Gurtband oder Neopren ausgestaltet sein.

In Figur 2 weist die Einführungsöffnung 4 für die Hand nach schräg unten, die Austrittsöffnung 2 für den Daumen nach links und die Austrittsöffnung 3 für den Handrücken nach rechts. Die Handschlaufe verfügt über mindestens einen Verstellbereich 5,6. Dieser Bereich liegt zwischen der Öffnung 3 für den Handrücken und der Einführungsöffnung 4 für die Hand. In diesem Bereich ist ein erster Klettstreifen 5 zur Einstellung und Befestigung der Handschlaufe 1 an der Hand vorgesehen. Bei diesem Klettstreifen 5 handelt es sich um ein Gurtband, auf welchem auf der Aussenseite zwei komplementäre Klettbereiche 9,10 aufgebracht sind, und zwar ein erster Klettbereich 9 im Endbereich und ein zweiter Klettbereich 10 von komplementärer Art in jenem Bereich, in welchem dieser erste Klettstreifen 5 mit der Handschlaufe 1 vernäht ist Das bei nicht befestigtem Zustand lose Ende dieses Befestigungsstreifens 5 verfügt typischerweise über eine Haltehilfe 18, welche beispielsweise durch einen umgenähten Umschlag des Gurtbandes eventuell zusammen mit einer zusätzlichen Lasche 23, wie beispielsweise in Figur 2 und 3 dargestellt, realisiert sein kann. Diese Haltehilfe dient auch dazu, weitgehend zu verhindern, dass der Befestigungsstreifen 7 durch den am Flügel 25 angeordneten Durchführungsbügel 6 unbeabsichtigt hindurchgleitet. Der Befestigungsstreifen 5 ist mit seinem einen Ende mit der Handschlaufe 1 vernäht. Das freie Ende ist durch einen Durchführungsbügel 6, welcher mit einer Befestigung 7 an der Handschlaufe 1 festgenäht oder verklebt ist, hindurchgeführt. Der Befestigungsstreifen 5 kann zur Befestigung der Handschlaufe 1 an der Hand um diesen Durchführungsbügel 6 herumgelegt werden, wobei der erste Klettbereich 9 auf den zweiten Klettbereich 10 zu liegen kommt, und so eine Festlegung des Umfangs der Einführungsöffnung 4 für die Hand eingestellt werden kann, dies in Abhängigkeit der Grösse der Hand und in Abhängigkeit der Tatsache, ob der Benutzer Handschuhe trägt oder nicht.

Der Durchführungsbügel 6 kann auch in Form eines Mehrfach-Durchführungsbügels ausgebildet sein, der über eine Vielzahl von parallel zueinander angeordneten Schlitzen verfügt. Je nach Einstellungsweite des Bereichs wird dann entsprechend der Klettstreifen 5 durch einen unterschiedlichen Schlitz geführt. Insbesondere kann so vermieden werden, dass für einen grossen Einstellungsbereich der Klettstreifen sehr lang ausgebildet werden muss, was insbesondere dann unangenehm ist, wenn die Einstellung eng vorgenommen werden muss.

Die Handschlaufe weist des Weiteren einen Steg 11 zwischen der Einführungsöffnung 4 für die Hand und die Austrittsöffnung 2 für den Daumen auf Dieser Steg 11 ist in zwei Bereiche ausgestaltet. Der erste Bereich des Stegs 11, welcher nicht-elastisch ist, spendet der Handschlaufe, bzw. einem Abschnitt des Umfangs der Handeinführungsöfnung 4 Stabilität. Der zweite Bereich 13, welcher daumenseitig vom ersten, nicht-elastischen Bereich 14 angeordnet ist, ist dehnungsweich und/oder gummielastisch ausgebildet. Daraus resultiert unter anderem eine bessere Anpassbarkeit der Handschlaufe 1 an unterschiedliche Handgrössen.

Vorzugsweise ist der elastische Verbreiterungsbereich 13 im nicht-angezogenenen Zustand der Handschlaufe nicht vorgespannt, das beispielsweise elastische Gurtband ist also entspannt oder locker. In diesem Zusammenhang ist die daumenseitige Kante 28 des elastischen Verbreiterungsbereichs 13 länger als die daumenseitige Kante 29 des nicht-elastischen Bereichs 14. Da eine Hand in entspannter Position so geformt ist, dass der Daumen leicht von der Unterarm-Längsachse absteht, erfährt die Handschlaufe durch diese etwas längere Kante 28 des elastischen Verbreiterungsbereichs dementsprechend auch im Übergangsbereich zwischen Handgelenk und Daumen eine Verbreiterung.

Die detaillierte Ausgestaltung dieses flexiblen Bereiches kann besonders gut aus der Darstellung gemäss Fig. 2 erkannt werden. In dieser Figur ist die Handschlaufe von der anderen Seite ebenfalls in geöffnetem Zustand dargestellt.

Der erste, nicht-elastische Bereich 14 des Stegs 11 kann zusätzlich verstellbar ausgestaltet sein, wobei ein Verstellband mit seinem Ende mit der Handschlaufe 1 fest vernäht ist, und sein freies Ende ist durch einen zweiten Durchführungsbügel, welcher auf der Seite des Handrückens aufgenäht ist, hindurchgeführt Die variable Fixierung des Verstellbandes kann beispielsweise durch einen ersten und zweiten Klettbereich ermöglicht sein, d.h. der zweite Befestigungsstreifen wird durch den zweiten Durchführungsbügel hindurchgezogen und anschliessend wieder nach unten umgelegt.

Um den Tragkomfort des Stegs 11 zu erhöhen, erweist es sich als vorteilhaft, die Innenseite des Stegs mit einem Aufsatz aus hautfreundlichern Material, auszukleiden. Der elastische Verbreiterungsbereich 13 kann somit beispielsweise aus demselben Material, beispielsweise Neopren, ausgestaltet sein, indem die Innenverkleidung des nicht-elastischen Bereichs 14 daumenseitig über den nicht-elastischen Bereich 14 herausragt. Dieser Aufsatz kann beispielsweise über zwei Nähte, welche senkrecht zur eigentlichen gummielastischen Ausdehnungsrichtung des elastischen Verbreiterungsbereiches 13 verlaufen und welche am an der Handschlaufeninnenseite 20 angeordneten, von aussen nicht sichtbaren Rand des elastischen Bereiches 13 angeordnet sind, mit dem nicht-elastischen Bandbereich 14 vernäht sein. Dieser innenseitige Aufsatz aus Neopren oder ähnlichem hautfreundlichen Material verhindert, dass der nicht-elastische, bzw. harte oder steife Bereich beim Tragen der Handschlaufe als unangenehm empfunden wird und erhöht somit den Tragkomfort.

In Figur 3 ist eine Handgelenksschlaufe 1 mit Sicht auf die Bereiche, welche bei angezogener Handschlaufe auf die Handinnenseite zu liegen kommen, dargestellt. Dabei ist sichtbar, wie der zentrale, im wesentlichen dreieckig ausgebildete Bereich der Handschlaufe an der Handinnenseite unverstärkt ausgebildet ist. Dabei kann dieser Bereich dehnungsweich oder nicht-elastisch ausgebildet sein. Die den zentralen Bereich umrahmenden Streifen 15 und 16 sind mit aufgenähten Verstärkungen 22 abgebildet. Der handgelenksseitige Streifen 10 bildet einen Teil des Klettverschlusses 5 des Verstellbereichs für das Handgelenk.

Figur 4 zeigt eine geöffnete rechte Handschlaufe. Die Eingangsöffnung für die Hand als auch die Austrittsöffnung für den Handrücken sind somit in dieser Darstellung nicht als solche erkenntlich. Von links nach rechts betrachtet ist zuerst das die Klettbereiche 9 und 10 aufweisende Klettband 5 mit Lasche 23 angeordnet, gefolgt von den Bereichen 15, 16 der Handschlaufe 1, welche auf die Handinnenseite zu liegen kommen. Benachbart zu den handinnenflächigen Bereichen ist der Steg 11, bestehend aus dem allenfalls verstärkten, nicht-elastischen Bereich 14 und dem dehnungsweichen bzw. elastischen Bereich 13, zwischen Daumenöffnung 2 und Eingangsöffnung 4 für die Hand, angeordnet. Im dargestellten aufgeklappten Zustand reiht sich der zwischen Daumen und Zeigefinger zu liegen kommende Streifen 19 an den Steg 11 an, gefolgt von dem Befestigungsmittel 7 samt Durchführungsbügel 6 für das Klett- bzw. Gurtband 5. Das Kupplungselement 12 in Form einer Öse zur Befestigung der Handschlaufe 1 an einem Stockgriff ist oberhalb der Daumenöffnung an dem zwischen Daumen und Zeigefinger zu liegen kommende Streifen 19 befestigt.

Figur 5 zeigt eine Darstellung einer Handinnenseite mit an der Hand angezogener Handschlaufe.

In Figur 6 ist im Wesentlichen die Handschlaufe von Figur 3 dargestellt, wobei die Handschlaufe in dieser Figur an einer Hand angezogen ist. Hier ist besonders gut zu erkennen, wie das Kupplungselement 12 zwischen Daumen und Zeigefinger zu liegen kommt. Das Kupplungselement ist am Streifen 19 befestigt, wobei der handrückenseitige Streifen 19 über den Kamm zwischen Daumen und Zeigefinger hinweg an der Handinnenfläche als Diagonalband 16 weitergeführt wird. Die Verbreiterung 8 des Streifens aus einem biegeweichen Material dient dem Tragekomfort und verhindert ein Einschneiden der nicht-elastischen Materialien in die Haut. Es ist denkbar, dass der Streifen 19 mehrteilig ausgebildet ist. Der zentrale Bereich 24 der Handschlaufe 1 an der Handinnenfläche kann im Vergleich zu den ihn umgebenden allenfalls verstärkten Bereichen 15, 16 biegeweich bzw. dehnungsweich ausgestaltet sein, möglicherweise aus dem gleichen Material wie der dehnungsweiche Verbreiterungsbereich 13 des Stegs 11.

Figur 7 zeigt eine Ansicht einer an einer rechten Hand angezogenen Handschlaufe 1 mit Blick auf den Handrücken. Die Handschlaufe 1 besitzt gemäss der Figur zwei Aufnäher für das Logo, wobei der eine auf dem Klettband 5 angeordnet ist und der andere auf dem Streifen 19 zwischen Daumen und Zeigefinger. Der Steg 11 ist in dieser Figur links unterhalb des Daumens angeordnet, wobei der elastische bzw. dehnungsweiche Bereich 13 oberhalb des nicht-elastischen Bereichs 14 dargestellt ist. Gemäss der Figur 7 liegen die Enden der beiden Flügel 25, 26 nicht aneinander, sondern werden durch den Klettverschluss der Handgrösse entsprechend in einem bestimmten Abstand zueinander fixiert.

### BEZUGSZEICHENLISTE

- 1: Handschlaufe
- 2: Daumenöffnung von 1
- 3: Austrittsöffnung in 1 für Handrücken
- 4: Einführungsöffnung in 1 für Arm/Hand
- 5: erster Klettstreifen zur Befestigung von 1 an Hand
- 6: Durchführungsbügel für 5
- 7: Befestigung von 6 an 1
- 8: Verbreiterung an 19
- 9: erster Klettbereich von 5
- 10: zweiter Klettbereich von 5
- 11: Steg zwischen 2 und 4
- 12: Kupplungselement von 1 zur Befestigung am Stockgriff
- 13: elastischer Verbreiterungsbereich von 11
- 14: nicht-elastischer Bereich zwischen 2 und 4
- 15: Rückenband zwischen 4 und 24
- 16: Diagonalband
- 17: Aufnäher mit Logo
- 18: Haltehilfe an 5
- 19: Streifen zwischen Daumen und Zeigefinger
- 20: Innenseite der Handschlaufe
- 21: Aussenseite der Handschlaufe
- 22: Verstärkungen
- 23: Lasche
- 24: zentraler Bereich von 1
- 25: erster Flügel
- 26: zweiter Flügel
- 27: Polsterstreifen
- 28: daumenseitige Kante von 13
- 29: daumenseitige Kante von 14
- B: Breite von 13
- L: Länge von 13

## Patentansprüche

1. Handschlaufe (1) für einen Stock, insbesondere bevorzugt für einen Skistock, einen Nordic-Walking-Stock, einen Langlaufstock oder einen Wanderstock umfassend eine Einführungsöffnung (4) für die Hand, eine erste Austrittsöffnung (3) für den Handrücken und eine zweite Austrittsöffnung (2) für den Daumen, wobei die Befestigung der Handschlaufe (1) an einem Stockgriff eines Stockes wenigstens mittelbar über einen beidseitig fest an der Handschlaufe angeformt oder mit der Handschlaufe einstückig ausgebildeten, zwischen Daumen und den anderen Fingern geführten Streifen (19) erfolgt, und wobei die Handschlaufe (1) im Bereich zwischen Einführungsöffnung (4) und erster Austrittsöffnung (3) eine variabel festlegbare erste Befestigungsvorrichtung (5, 6) zur Befestigung der Handschlaufe an der Hand aufweist, **dadurch gekennzeichnet, dass** die Handschlaufe (1) im Bereich zwischen der Einführungsöffnung (4) für die Hand und der zweiten Austrittsöffnung (2) für den Daumen einen Steg (11) aufweist, der sowohl einen nicht-elastischen Bereich (14) als auch einen elastischen Verbreiterungsbereich (13) aufweist.

2. Handschlaufe (1) nach Anspruch 1, **dadurch gekennzeichnet, dass** der elastische Verbreiterungsbereich (13) daumenseitig vom nicht-elastischen Bereich (14) am Steg (11) zwischen der Einführungsöfnung (4) und der Daumenaustrittsöffnung (2) angeordnet ist.

3. Handschlaufe (1) nach einem der vorhergehenden Ansprüche, **dadurch gekennzeichnet, dass** der elastische Verbreiterungsbereich (13) als gummielastisches Gurtband oder gummielastischer Streifen oder aus Neopren ausgebildet ist und eine Breite im Bereich von 0.5 - 4 cm, bevorzugt von 1-2 cm aufweist.

4. Handschlaufe (1) nach einem der vorangehenden Ansprüche, **dadurch gekennzeichnet, dass** eine mindestens auch teilweise eine Innenseite (20) der Handschlaufe (1) bedeckende Schicht den elastischen Verbreiterungsbereich (13) bildet.

5. Handschlaufe (1) nach einem der vorhergehenden Ansprüche, **dadurch gekennzeichnet, dass** eine Innenseite (20) der Handschlaufe (1) mindestens teilweise aus einem elastischen Material ausgestaltet ist.

6. Handschlaufe (1) nach einem der vorhergehenden Ansprüche, **dadurch gekennzeichnet, dass** eine erste daumenseitige Kante (28) des elastischen Verbreiterungsbereichs (13) im nicht an einer Hand angezogenen Zustand der Handschlaufe (1) länger ist als eine zweite Kante (29) des nicht-elastischen Bereichs (14), welche dem elastischen Verbreiterungsbereich (14) zugewandt und mit diesem verbunden ist.

7. Handschlaufe (1) nach einem der vorhergehenden Ansprüche, **dadurch gekennzeichnet, dass** der elastische Verbreiterungsbereich (13) im nicht an einer Hand angezogenen Zustand entspannt ist.

8. Handschlaufe (1) nach einem der vorhergehenden Ansprüche, **dadurch gekennzeichnet, dass** der nicht-elastische Bereich (14) eine Breite von 0.5 - 4 cm, bevorzugt von 1 - 2 cm aufweist und im Wesentlichen von einem Gurtband oder einem nicht-dehnungsfähigen Gewebestreifen gebildet wird.

9. Handschlaufe (1) nach einem der vorhergehenden Ansprüche, **dadurch gekennzeichnet, dass** die erste Befestigungsvorrichtung als Gurtband mit Klettverschluss (5, 9, 10) ausgebildet ist, welches bevorzugt durch einen Befestigungsbügel (6) geschlauft ist, wobei vorzugsweise der Befestigungsbügel (6) an der Oberseite aussen an der Handschlaufe angeordnet ist.

10. Handschlaufe (1) nach einem der vorhergehenden Ansprüche, **dadurch gekennzeichnet, dass** am Streifen (19) ein Kupplungselement (12) vorgesehen ist, welches selbsteinrastend im oder am Stockgriff in einem lösbaren Mechanismus befestigt werden kann, wobei es sich vorzugsweise beim Kupplungselement (12) um ein gezahntes steifes Element, eine hakenartige Vorrichtung oder um eine insbesondere bevorzugt flexible Schlaufe oder Öse, insbesondere bevorzugt im wesentlichen aus einem dehnungsarmen ggf. umflochtenen oder beschichteten drahtähnlichen Material, handelt.

11. Handschlaufe nach einem der vorhergehenden Ansprüche, **dadurch gekennzeichnet, dass** der Streifen (19) zwischen Daumen und Zeigefinger einen Verbreiterungsbereich (8) aus biegbarem Material aufweist.

12. Handschlaufe (1) nach einem der vorhergehenden Ansprüche, **dadurch gekennzeichnet, dass** mindestens ein Bereich der Handschlaufe (1) eine Verstärkung (22), bevorzugterweise einen Aufnäher, aufweist.

13. Handschlaufe (1) nach einem der vorangehenden Ansprüche, **dadurch gekennzeichnet, dass** die Handschlaufe (1) an dem Rand an der Grenze zur Eintrittsöffnung (2) für die Hand und/oder zur ersten Austrittsöffnung (3) für den Handrücken und/oder zur zweiten Austrittsöffnung (4) für den Daumen mit einem Polsterstreifen (27) ausgestattet ist, wobei vorzugsweise eine mindestens teilweise die Innenseite (20) der Handschlaufe (1) bedeckende Schicht den Polsterstreifen bildet, und dass der Polsterstreifen (27) bevorzugterweise mindestens teilweise auf der Aussenseite (21) der Handschlaufe (1) angeordnet ist.

14. Handschlaufe (1) nach einem der vorangehenden Ansprüche, **dadurch gekennzeichnet, dass** der Steg (11) zwischen der Einführungsöffnung (4) und der Daumenaustrittsöffnung (2) am nicht-elastischen Bereich (14) eine variabel festlegbare zweite Befestigungsvorrichtung aufweist, wobei diese zweite Befestigungsvorrichtung bevorzugt auf der Aussenseite der Handschlaufe angeordnet ist.

15. Handschlaufe (1) nach einem der vorhergehenden Ansprüche, mit einem Stock, bevorzugt einem Skistock, einem Nordic-Walking-Stock, einem Langlaufstock oder einem Wanderstock, mit einem Stockgriff , wobei die Handschlaufe (1) selbsteinrastend im oder am Stockgriff in einem lösbaren Mechanismus befestigt ist.

## Claims

1. Hand loop (1) for a pole, especially preferably for a ski pole, a Nordic walking pole, a cross country ski pole or a hiking pole, comprising an insertion opening (4) for the hand, a first exit opening (3) for the back of the hand and a second exit opening (2) for the thumb, wherein the fastening of the hand loop (1) to a pole grip of a pole is accomplished at least indirectly over a strip (19), which is integrally firmly attached to the hand loop on both sides, or which is formed in one piece with the hand loop, and which is guided between the thumb and the other fingers, and wherein the hand loop (1) comprises, in the region between the insertion opening (4) and the first exit opening (3), an attachment device (5, 6) for the attachment of the hand loop (1) to the hand,
**characterized in that**
the hand loop (1) comprises, in the region between the insertion opening (4) for the hand and the second exit opening (2) for the thumb, a bridge (11) which comprises a non-elastic region (14) as well as an elastic broadening region (13).

2. Hand loop (1) according to claim 1, **characterized in that** the elastic broadening region (13) is arranged on the side of the non-elastic region (14) which is directed toward the thumb, on the bridge (11) between the insertion opening (4) and the exit opening (2) for the thumb.

3. Hand loop (1) according to one of the preceding claims, **characterized in that** the elastic broadening region (13) is formed of a rubbery-elastic belt strap or of a rubbery-elastic strip or of neoprene, and that the elastic broadening region (13) has a width in the range of 0.5 - 4 cm, preferably of 1 - 2 cm.

4. Hand loop (1) according to one of the preceding claims, **characterized in that** the elastic broadening region (13) is formed of a layer at least also partially covering an inner surface (20) of the hand loop.

5. Hand loop (1) according to one of the preceding claims, **characterized in that** an inner side (20) of the hand loop (1) is formed at least partially of an elastic material.

6. Hand loop (1) according to one of the preceding claims, **characterized in that** a first flange (28) of the elastic broadening region (13), the first flange (28) being arranged on the side directed toward the thumb, is longer in a state in which the hand loop (1) is not worn on a hand than a second flange (29) of the non-elastic region (14), the second flange (29) being directed toward the elastic broadening region (13) and coupled thereto.

7. Hand loop (1) according to one of the preceding claims, **characterized in that** the elastic broadening region (13) is relaxed in a state in which the hand loop is not worn on a hand.

8. Hand loop (1) according to one of the preceding claims, **characterized in that** the non-elastic region (14) has a width of 0.5 - 4 cm, preferably of 1 - 2 cm, and is essentially formed by a belt strap or a non-elastic strip of woven material.

9. Hand loop (1) according to one of the preceding claims, **characterized in that** the first attachment device is formed by a belt strap with a Velcro fastening (5, 9, 10), which preferably is looped through a fastening bracket (6), wherein preferably the fastening bracket (6) is arranged on the upper side on the outer surface of the hand loop.

10. Hand loop (1) according to one of the preceding claims, **characterized in that** a coupling element (12) is provided on the strip (19), the coupling element being attachable in or on the pole grip in a detachable mechanism in a self latching manner, wherein the coupling element (12) preferably is a toothed stiff element, a hook-like device, or especially preferably a flexible loop or eye, especially preferably essentially of a poorly elastic, possibly wire-like braided-round or coated material.

11. Hand loop according to one of the preceding claims, **characterized in that** the strip (19) between thumb and index finger comprises a broadening region (8) of bendable material.

12. Hand loop (1) according to one of the preceding claims, **characterized in that** at least one region of the hand loop (1) comprises an enforcement element (22), preferably a sew-on patch.

13. Hand loop (1) according to one of the preceding claims, **characterized in that** the hand loop (1) comprises, on the rim at the border to the insertion opening (2) for the hand and/or to the first exit opening (3) for the back of the hand, and/or to the second exit opening (4) for the thumb, a padding strip (27), wherein preferably a layer at least partially covering the inner surface (20) of the hand loop (1) forms the padding strip, and **in that** the padding strip (27) is arranged preferably partially on the outer surface (21) of the hand loop (1).

14. Hand loop (1) according to one of the preceding claims, **characterized in that** the bridge (11) between the insertion opening (4) and the exit opening (2) for the thumb comprises a second attachment device at the non-elastic region (14), the second attachment device being variably fastenable, wherein this second attachment device is preferably arranged on the outer surface of the hand loop.

15. Hand loop (1) according to one of the preceding claims, with a pole, preferably a ski pole, a Nordic walking pole, a cross country ski pole or a hiking pole, with a pole grip, wherein the hand loop (1) is fastened in or to the pole grip in a detachable mechanism in a self latching manner.

## Revendications

1. Boucle de maintien (1) pour un bâton, notamment de préférence pour un bâton de ski alpin, un bâton de marche nordique, un bâton de ski de fond ou un bâton de randonnée, comprenant une ouverture d'insertion (4) pour la main, une première ouverture de sortie (3) pour le dos de main et une deuxième ouverture de sortie (2) pour le pouce, la fixation de la boucle de maintien (1) étant réalisée au niveau d'une poignée de bâton au moins indirectement via une bande (19) formée des deux côtés reliés fixement au niveau de la boucle de maintien ou d'un seul tenant avec la boucle de maintien, guidée entre le pouce et les autres doigts et la boucle de maintien (1) comportant un premier dispositif de fixation (5, 6) fixable de façon variable dans la zone située entre l'ouverture d'insertion (4) et la première ouverture de sortie (3) pour fixer la boucle de maintien (1) à la main, **caractérisée en ce que** la boucle de maintien (1) comporte un étai (11) dans la zone située entre l'ouverture d'insertion (4) pour la main et la deuxième ouverture de sortie (2) pour le pouce, ledit étai comportant aussi bien une zone non élastique (14) qu'une zone extensible élastique (13).

2. Boucle de maintien (1) selon la revendication 1, **caractérisée en ce que** la zone extensible élastique (13) située côté pouce est disposée depuis la zone non élastique (14) au niveau de l'étai (11) entre l'ouverture d'insertion (4) et l'ouverture de sortie du pouce (2).

3. Boucle de maintien (1) selon l'une quelconque des revendications précédentes, **caractérisée en ce que** la zone extensible élastique (13) prend la forme d'une courroie élastique en caoutchouc ou d'une bande élastique en caoutchouc ou est réalisée en néoprène et présente une largeur comprise dans la plage allant de 0,5 à 4 cm, de préférence de 1 à 2 cm.

4. Boucle de maintien (1) selon l'une quelconque des revendications précédentes, **caractérisée en ce qu'**une couche de la boucle de maintien (1) recouvrant également au moins en partie un côté intérieur (20) forme la zone extensible élastique (13).

5. Boucle de maintien (1) selon l'une quelconque des revendications précédentes, **caractérisée en ce qu'**un côté intérieur (20) de la boucle de maintien (1) est réalisé au moins en partie à partir d'une matière élastique.

6. Boucle de maintien (1) selon l'une quelconque des revendications précédentes, **caractérisée en ce qu'**une première bordure (28) côté pouce de la zone extensible élastique (13) est plus longue à l'état non enfilé sur une main de la boucle de maintien (1) qu'une deuxième bordure (29) de la zone non élastique (14) orientée vers la zone extensible élastique (13) et reliée à elle.

7. Boucle de maintien (1) selon l'une quelconque des revendications précédentes, **caractérisée en ce que** la zone extensible élastique (13) est détendue à l'état non enfilé sur la main.

8. Boucle de maintien (1) selon l'une quelconque des revendications précédentes, **caractérisée en ce que** la zone non élastique (14) présente une largeur allant de 0,5 à 4 cm, de préférence de 1 à 2 cm, et est formée pour l'essentiel par une courroie ou une bande de tissu non extensible.

9. Boucle de maintien (1) selon l'une quelconque des revendications précédentes, **caractérisée en ce que** le premier dispositif de fixation prend la forme d'une courroie avec fermeture velcro (5, 9, 10) prenant de préférence la forme d'une boucle grâce à un étrier de fixation (6), l'étrier de fixation (6) étant de préférence disposé au niveau du côté supérieur à l'extérieur de la boucle de maintien.

10. Boucle de maintien (1) selon l'une quelconque des revendications précédentes, **caractérisée en ce qu'**un élément de couplage (12) est prévu au niveau de la bande (19), ledit élément pouvant être fixé par autoencliquetage dans ou sur la poignée de bâton dans un mécanisme amovible, sachant que l'élément de couplage (12) est de préférence un élément rigide denté, un dispositif de type crochet ou une boucle ou un oeillet de préférence particulièrement flexible, notamment réalisé de préférence pour l'essentiel à partir d'un matériau peu extensible, le cas échéant non tressé ou pelliculé, similaire à un fil.

11. Boucle de maintien selon l'une quelconque des revendications précédentes, **caractérisée en ce que** la bande (19) comporte une zone extensible (8) en matière flexible entre le pouce et l'index.

12. Boucle de maintien (1) selon l'une quelconque des revendications précédentes, **caractérisée en ce qu'**au moins une zone de la boucle de maintien (1) comporte un renfort (22), de façon davantage préférée une surépaisseur.

13. Boucle de maintien (1) selon l'une quelconque des revendications précédentes, **caractérisée en ce que** la boucle de maintien (1) est pourvue d'une bande rembourrée (27) au niveau du bord, à la limite avec l'ouverture d'entrée (2) prévue pour la main et/ou avec la première ouverture de sortie (3) prévue pour le dos de main et/ou avec la deuxième ouverture de sortie (4) prévue pour le pouce, une couche recouvrant au moins en partie le côté intérieur (20) de la boucle de maintien (1) formant de préférence la bande rembourrée et **en ce que** la bande rembourrée (27) est disposée de façon davantage préférée au moins en partie sur le côté extérieur (21) de la boucle de maintien (1).

14. Boucle de maintien (1) selon l'une quelconque des revendications précédentes, **caractérisée en ce que** l'étai (11) comporte entre l'ouverture d'insertion (4) et l'ouverture de sortie du pouce (2) un deuxième dispositif de fixation pouvant être fixé de façon variable au niveau de la zone non élastique (14), ledit deuxième dispositif de fixation étant de préférence disposé sur le côté extérieur de la boucle de maintien.

15. Boucle de maintien (1) selon l'une quelconque des revendications précédentes, avec un bâton, de préférence un bâton de ski alpin, un bâton de marche nordique, un bâton de ski de fond ou un bâton de randonnée, avec une poignée de bâton, la boucle de maintien (1) étant fixée de façon autoencliquetable dans ou sur la poignée de bâton dans un mécanisme amovible.
